# FASCICULE DE BREVET EUROPEEN

(11) **EP 0 030 624 B1**
(45) Date de publication et mention de la délivrance du brevet: **22.08.1984**
(21) Numéro de dépôt: 80107018.6
(22) Date de dépôt: 14.11.1980
(51) Int. Cl.: B41J 32/00, B41J 35/28

(54) **Cartouche de ruban et son dispositif de verrouillage dans une machine à écrire**
Farbbandkassette und ihre Verriegelungsvorrichtung an einer Schreibmaschine
Ribbon cartridge and its locking device in a type writer

(30) Priorité: 14.12.1979 US 103818
(43) Date de publication de la demande: 24.06.1981
(73) Titulaire: International Business Machines Corporation, Armonk, N.Y. 10504 (US)
(72) Inventeur: Field, Thomas, Ray, Lexington Kentucky 40503 (US); Vanarsdall, Mary Lee, Lexington Kentucky 40502 (US)
(74) Mandataire: Siccardi, Louis

## Description

La présente invention concerne les cartouches de ruban pour machine à écrire et leurs dispositifs de verrouillage dans ces machines.

Les machines à écrire à correction et les mécanismes assurant l'avancement des rubans d'impression et de correction dans de telles machines sont relativement bien connus dans l'art antérieur. On peut citer à titre d'exemple connu de machine à écrire utilisant à la fois un ruban d'impression et un ruban de correction, la machine à écrire IBM 82C à dispositif de correction qui comporte un dispositif d'avancement du ruban et une cartouche de ruban pratiquement similaires aux dispositifs décrits dans les brevets US-A-3 604 549 et US-A-3 731 781. L'entraînement du ruban de correction est similaire à celui décrit dans le brevet US-A-3 724 633.

L'utilisation de plus en plus importante de cartouches à ruban d'impression ou à ruban de correction, en raison de la facilité de leur installation, de la simplicité de l'engagement du ruban et de la propreté de leur manipulation, a conduit à la conception d'ensembles dans lesquels le ruban d'impression et le ruban de correction sont tous deux contenus dans des cartouches. Un tel ensemble, ainsi que son mécanisme d'alimentation des rubans, sont décrits par exemple dans le brevet FR-A-2 391 853.

Les cartouches de ruban, ou les ensembles constitués par la superposition d'une cartouche de ruban d'impression et d'une cartouche de ruban de correction, doivent être fermement verrouillés sur leur support dans la machine à écrire. La raison en est que ledit support se déplace par à-coups le long de la ligne d'impression et que des forces non négligeables s'appliquent de ce fait à la cartouche ou ensemble de cartouches. Il est impératif que ces forces ne puissent modifier la position de la cartouche ou de l'ensemble de cartouches car cela affecterait considérablement la qualité de l'impression et la durée de vie du ou des rubans.

Le problème du verrouillage de la cartouche, ou ensemble de cartouches, devient encore plus important dans le cas où le support, non seulement se déplace en translation le long de la ligne d'impression, mais de surcroît pivote autour d'un axe longitudinal de façon à amener le ou les rubans à plusieurs niveaux soit pour l'impression, soit pour l'effacement des caractères.

La présente invention a pour objet une structure particulière de cartouche, ou ensemble de cartouches, se prêtant aisément à un verrouillage efficace de son support dans une machine à écrire et a également pour objet un dispositif de verrouillage d'une telle cartouche ou ensemble de cartouches, lequel dispositif de verrouillage est solidaire dudit support.

Selon l'invention, la cartouche unique ou bien la cartouche supérieure d'un ensemble résultant de la superposition de deux cartouches, présente un fond ou surface inférieure lequel fond est muni d'une ouverture et d'une rampe adjacente à ladite ouverture, ladite rampe étant située à l'intérieur de la cartouche.

Cette ouverture est destinée à recevoir un élément de verrouillage lequel est monté à pivotement sur un support de cartouche de la machine à écrire.

Lorsque la cartouche est mise en place sur son support, ledit élément de verrouillage pénètre dans la cartouche par ladite ouverture. Après mise en place de la cartouche sur son support, l'élément de verrouillage est pivoté sur une distance angulaire prédéterminée et il vient en contact avec ladite rampe. Le contact entre l'élément de verrouillage et la rampe engendre une force dirigée vers ledit support afin de plaquer la cartouche sur ce support. Le pivotement en sens inverse de l'élément de verrouillage dégage celui- ci de la rampe et lorsque l'élément de verrouillage est ramené à sa position de départ, la cartouche peut être retirée de son support.
La fig. 1 est une vue en plan partiellement écorchée d'une cartouche montée sur un support oscillant et verrouillée en position, selon la présente invention.
La fig. 2 est une vue en coupe partielle prise suivant la ligne II-II de la fig. 1, et
la fig. 3 est une vue en perspective partiellement éclatée de la cartouche et du dispositif de verrouillage selon la présente invention.

La fig. 1 représente un ensemble à cartouches, composé des cartouches superposées 10 et 10A (fig. 2), est monté sur un support 30 couplé par un axe de pivotement 31 à une partie 32 du châssis d'une machine à écrire ou de toute autre machine similaire. Le support 30 est conçu pour provoquer l'oscillation de la cartouche 10 ou de l'ensemble constitué par les cartouches 10 et 10A de part et d'autre du plan du dessin afin de présenter les différentes parties d'un ruban d'impression 11 ou d'un ruban de correction (non représenté) contenu dans la cartouche 10A à un élément d'impression 35 (fig. 1). L'élément d'impression 35 peut être une sphère d'impression classique ou tout autre élément d'impression unique tel qu'une roue d'impression. La cartouche 10 comprend une paroi supérieure 12 et une paroi inférieure 14 reliée par une paroi latérale discontinue 13 pour former une chambre 15. La paroi latérale 13 est ouverte en des endroits prédéterminés, par exemple les passages 13A, 13B, pour permettre l'entrée et la sortie du ruban contenu dans la chambre 15. Comme représenté sur la fig. 1, la chambre 15 contient une certaine quantité de ruban d'impression 11 enroulé sur une bobine débitrice 16. Le ruban traverse la sortie 13B, puis l'entrée 13A et vient s'enrouler sur la bobine réceptrice 17. Un dispositif d'entraînement des rubans analogue à celui décrit dans le brevet FR-A-2 409 157 sollicite au travers des parois latérales des cartouches 10 et 10A, la bobine réceptrice 17 associée à la cartouche 10 et la bobine réceptrice de ruban de correction associée (non représentée) logée dans la cartouche 10A, pour assurer l'entraînement sélectif des rubans entre leurs bobines débitrices et leurs bobines réceptrices associées. Un dispositif supplémentaire provoquant l'oscillation du support 30 est également décrit dans le document précité.

Pour assurer l'uniformité de l'impression malgré les à-coups subis par les cartouches 10 et 10A lors des oscillations du support 30 et la frappe rapide de l'élément d'impression unique 35 contre le ruban 11, il est indispensable que la cartouche ou l'ensemble des cartouches soit bien fixé sur le support 30 tout en étant facilement démontable. Selon la présente invention, des moyens sont prévus dans la cartouche 10 pour la fixer au support 30. Dans le cas d'un ensemble de cartouches, le verrouillage de la cartouche supérieure 10 provoquera le verrouillage de l'ensemble par rapport au support pendant le fonctionnement de la machine à écrire. Dans ce but et selon les enseignements de la présente invention, la paroi inférieure 14 de l'ensemble 10 est munie d'une ouverture 20 dont les dimensions permettent le passage d'un moyen de verrouillage 40 lequel vient en contact avec la paroi inférieure 14 de la cartouche 10 pour l'appliquer vers le bas et la verrouiller contre le support 30. Pour assurer ce verrouillage, le moyen de verrouillage 40 comprend un élément droit 41 monté à pivotement sur le support 30 par l'intermédiaire d'un bras décalé 42 qui reçoit un axe de pivotement 43 dans un alésage 42A. Le support 30 présente une découpe 33 pour offrir un passage à l'élément droit 41 et permettre son pivotement afin d'assurer des fonctions qui seront plus clairement décrites par la suite. Une languette 44 est solidaire de l'élément droit 41. Cette languette est destinée à venir en contact avec une rampe 21 à surface inclinée 21A solidaire de la paroi inférieure 14 de la cartouche 10 et adjacente à l'ouverture 20 à l'intérieur de la cartouche. Comme représenté sur la fig. 3, la surface 21 A est inclinée vers le haut dans la chambre 15 depuis la partie d'entrée 20A du passage 20, ce qui permet l'introduction de la languette 44 dans la chambre 15 par la partie d'entrée 20A et ensuite l'amenée de la languette 44 en contact progressif avec la rampe 21.

Les dimensions de l'ouverture 20 permettent également le passage d'une colonette verticale ou guide de centrage 36 s'étendant depuis le support 30 et qui comporte à son extrémité l'axe de pivotement 43 qui traverse l'alésage 42A ménagé dans le bras 42 du moyen de verrouillage 40.

Afin d'amener la languette 44 en contact avec la surface inclinée 21 A de la rampe 21 de la paroi inférieure 14 de la cartouche 10, il est préférable de disposer un moyen de rappel, dans le cas présent le ressort 50, entre le support 30 et un crochet 45 solidaire du moyen de verrouillage 40 et adjacent à l'ouverture 42A, pour obliger la languette 44 à remonter le long de la surface inclinée 21 A, ce qui provoque une poussée de la cartouche 10 vers le bas contre le support 30.

Un moyen de commande sélectif est à la disposition de l'opérateur pour permettre un verrouillage et un déverrouillage faciles de la cartouche ou de l'ensemble à cartouches composé de la cartouche supérieure 10 et la cartouche inférieure 10A. Par exemple, les figs 2 et 3 représentent un levier 51 qui pivote en 52 par rapport au support 30 pour solliciter la partie extrême 46 du moyen de verrouillage 40 de façon que lors de l'actionnement du levier 51 dans le sens indiqué par la flèche 55, l'élément droit 41 tourne vers l'ouverture 20A pour permettre le soulèvement de la cartouche 10 et de la cartouche 10A du support 30 en alignant la languette 44 avec l'ouverture 20A.

Dans le cas où la cartouche selon l'invention est utilisée avec un mécanisme d'entraînement de ruban du type décrit par exemple dans le brevet FR-A-2 409 157, c'est-à-dire comportant des roues d'entraînement en contact avec les bobines réceptrices, l'homme de l'art comprendra qu'il est possible de coupler ledit levier 51 au levier à commande manuelle qui permet de dégager lesdites roues desdites bobines réceptrices. Un tel couplage, peut être facilement réalisé par l'homme de l'art. Cependant, si on le désire, un levier séparé 51, tel que décrit ci-dessus et représenté sur les figures, peut être utilisé.

Bien que le guide ou la colonnette 36 assure la mise en position correcte de la cartouche 10 ou 10A d'avant en arrière sur le support 30, il peut être utile, afin d'interdire toute rotation des cartouches, d'installer des guides supplémentaires s'étendant vers le haut depuis le support 30 pour s'engager dans des ouvertures de la cartouche 10A afin d'interdire ainsi toute tendance des cartouches à tourner par rapport au support 30.

Les cartouches 10 et 10A étant disposées l'une sur l'autre comme à la fig. 2, il est aussi nécessaire qu'une ouverture soit prévue à la fois dans les parois inférieure et supérieure 8 et 9 de la cartouche 10A pour permettre le passage de la colonnette guide 36 ainsi que du moyen de verrouillage 40. De plus, dans le cas où l'on ne désire pas utiliser de deuxième cartouche 10A chargée d'un ruban de correction sous la cartouche 10, une deuxième cartouche chargée d'un ruban d'une autre couleur ou une cartouche factice, peut être utilisée de façon que l'espacement nécessaire entre la paroi inférieure 14 de la cartouche 10 et le support 30 puisse être maintenu pour assurer une action de calage par l'intermédiaire de la languette 44 du moyen de verrouillage 40 et de la surface inclinée 21A associée à la paroi inférieure de la cartouche 10. Si on le désire, on peut utiliser une seule cartouche en effectuant les ajustements nécessaires de la longueur de l'élément droit 41 et de celle de la colonnette de guidage 36 pour permettre l'application de la languette 44 contre la surface inclinée 21A de la cartouche 10.

## Revendications

1. Cartouche de ruban pour machine à écrire, du type comprenant des parois supérieure (12) et inférieure (14), raccordées à leur périphérie par une paroi latérale (13) pour former une chambre (15) à l'intérieur de laquelle se trouve le ruban (11), ladite paroi latérale comportant des ouvertures (13A, 13B) qui constituent une entrée et une sortie pour le ruban, ladite cartouche étant caractérisée en ce que sa paroi inférieure (14) comporte une ouverture (20} destinée à permettre le passage d'un moyen de verrouillage mobile (40) solidaire d'un support (30) de cartouche faisant partie de la machine à écrire, ladite paroi inférieure comportant également une surface inclinée (21) à l'intérieur de la chambre et adjacente à ladite ouverture, ladite surface inclinée étant destinée à coopérer avec ledit moyen de verrouillage (40) lorsqu'il a traversé ladite ouverture (20), de telle sorte que le contact entre la surface inclinée (21) et ledit moyen de verrouillage (40), lors du mouvement de ce dernier vers le haut sur ladite surface inclinée, applique la cartouche sur le support (30).

2. Cartouche de ruban selon la revendication 1, caractérisée en ce que ladite ouverture (20) dans la paroi inférieure de la cartouche est dimensionnée de façon à recevoir un guide de centrage (36) de la cartouche (10) s'étendant à partir dudit support (30).

3. Cartouche de ruban selon la revendication 2, caractérisée en ce qu'elle est superposée en contact avec une deuxième cartouche (10A) laquelle est destinée à venir elle-même en contact avec ledit support (30).

4. Cartouche de ruban selon la revendication 3, caractérisée en ce que ladite deuxième cartouche (10A) comporte une ouverture alignée avec celle de l'autre cartouche (10) pour permettre le passage dudit moyen de verrouillage.

5. Dispositif de verrouillage de cartouche de ruban dans une machine à écrire, destiné à coopérer avec la cartouche définie à l'une quelconque des revendications 1 à 4, caractérisé en ce qu'il comporte un support (30) destiné à recevoir ladite cartouche, ledit support étant muni d'un élément (41, 44) de verrouillage mobile (40) destiné à pénétrer dans l'ouverture (20) de la cartouche et à se déplacer en contact avec ladite surface inclinée (21) vers le haut de celle-ci de façon à provoquer l'application de la cartouche (10) sur ledit support (30).

6. Dispositif selon la revendication 5, caractérisé en ce que ledit support comporte un guide de centrage (36) de cartouche destiné à pénétrer dans ladite ouverture (20) de la cartouche.

7. Dispositif selon la revendication 5 ou 6, caractérisé en ce qu'il comporte des moyens de rappel (50, 45, 42A) pour rappeler ledit moyen de verrouillage vers une position où il est en contact avec ladite surface inclinée de la cartouche.

8. Dispositif selon la revendication 7, caractérisé en ce qu'il comporte des moyens à commande sélective (55) pour dégager ledit moyen de verrouillage de ladite surface inclinée à l'encontre de la force de rappel exercée par lesdits moyens de rappel.

9. Dispositif selon l'une quelconque des revendications 5 à 8, caractérisé en ce que ledit moyen de verrouillage est constitué par un élément (41) monté à pivotement sur ledit support et présentant une languette (44) destinée à venir en contact avec ladite surface inclinée lors du pivotement dudit élément.

10. Dispositif selon l'une quelconque des revendications 5 à 9, caractérisé en ce que ledit support de cartouche est monté à pivotement (31) dans la machine à écrire.

## Claims

1. A ribbon cartridge for a type writer, of the type comprising top (12) and botton (14) walls joined at the periphery thereof by a side wall (13) to form a chamber (15) for containing the ribbon (11), said side wall being provided with opening (13A, 13B) to form an entrance and an exit for the ribbon, said cartridge being characterized in that its botton wall (14) comprises an opening (20) for receiving a moveable clamping means (40) mounted on cartridge support plate (30) which forms part of the typewriter, said bottom wall also including an inclined surface (21) interiorally of said chamber and adjacent said opening, said inclined surface being intended to cooperate with said clamping means (40) after the latter has passed through said opening (20) so that the engagement of said inclined surface (21) by said clamping means (40) upon the upwards movement of the latter along said inclined surface, urges said cartridge against said support plate (30).

2. A ribbon cartridge in accordance with claim 1 characterized in that said opening (20) provided in the botton wall of the cartridge is dimensioned for receiving a cartridge (10) aligning post (36) upstanding from said support plate (30).

3. A ribbon cartridge in accordance with claim 2 characterized in that it is overlying a second cartridge (10A) which is intended to engage said support plate (30).

4. A ribbon cartridge according to claim 3 characterized in that said second cartridge (10A) is provided with an opening aligned with the one of said first cartridge (10) to allow said clamping means to pass there through.

5. A ribbon cartridge clamping device in a typer- writer, intended for cooperating with the cartridge defined in any one of claim 1 to 4, characterized in that it comprises a support plate (30) for receiving said cartridge, said support plate being provided with a moveable clamping means (40) which passes through said cartridge opening (20) and moves upwards along said inclined surface (21) in order to apply said cartridge (10) against said support plate (30).

6. A device according to claim 5 characterized in that said support plate comprises a cartridge alignment guide (36) provided for passing through said cartridge opening (20).

7. A device according to claim 5 or 6 characterized in that it comprises biasing means (50, 45, 42A) for biasing said clamping means into a position in which it bears against said cartridge inclined surface.

8. A device according to claim 7 characterized in that it comprises selectively controlled means (55) for disengaging said clamping means from said inclined surface against the biasing force applied by said biasing means.

9. A device according to any one of claims 5 to 8, characterized in that said clamping means is comprised of a member (41) pivotally mounted on said support plate and provided with a tab (44) which comes into contact with said inclined surface when said member pivots.

10. A device according to any one for claims 5 to 9 characterized in that said cartridge support plate is pivotally mounted (in 31) in the typewriter.

## Patentansprüche

1. Farbbandkassette für eine Schreibmaschine mit einer Oberwand (12) und Unterwand (14), die an ihrem Umfang mittels einer Seitenwand (13) so angeschlossen sind, dass eine Kammer (15) in dem Innenraum eine Kammer (15) gebildet ist, in der sich ein Farbband (11) befindet, wobei die Seitenwand Öffnungen (13A, 13B) aufweisen, die ein Eintritt und ein Austritt für das Farbband sind, dadurch gekennzeichnet, dass die Unterwand (14) der Kassette eine Öffnung (20) für den Durchgang eines bewegbaren Verriegelungsmittels (40) aufweist, das mit einem der Schreibmaschine zugehörigen Kassetten-Träger (30) fest verbunden ist, wobei die Unterwand auch eine schräge innerhalb der Kammer und der Öffnung anliegende Fläche (21) aufweist, wo diese schräge Fläche zum Zusammenwirken mit dem Verriegelungsmittel (40) bezweckt ist, wenn das letztere durch die Öffnung (20) so durchgegangen ist, dass die Berührung zwischen der schrägen Fläche (21) und dem Verriegelungsmittel (40) bei dessen Bewegung aufwärts auf die schräge Fläche die Kassette unmittelbar auf dem Träger (30) heranbringt.

2. Farbbandkassette nach Anspruch 1, dadurch gekennzeichnet, dass die in der Unterwand der Kassette ausgebildete Öffnung (20) ein derartiges Ausmass hat, dass sie ein ab dem Träger sich erstreckendes Führungselement für das Zentrieren (36) der Kassette (10) empfangen kann.

3. Farbbandkassette nach Anspruch 2, dadurch gekennzeichnet, dass sie in Berührung mit einer zweiten Kassette (10A) hinsichtlich der letzteren überlagert angeordnet ist, wobei die zweite Kassette (10A) so ausgebildet ist, dass sie selbst in Berührung mit dem Träger (30) kommt.

4. Farbbandkassette nach Anspruch 3, dadurch gekennzeichnet, dass die zweite Kassette (10A) eine mit der Öffnung der anderen Kassette (10) ausgerichtete Öffnung aufweist, um den Durchgang des Verriegelungsmittels zu ermöglichen.

5. Verriegelungsvorrichtung für eine Kassette in einer Schreibmaschine, die zum Zusammenwirken mit der Kassette nach einem der Ansprüche 1 bis 4 ausgebildet ist, dadurch gekennzeichnet, dass sie einen Träger (30) zum Empfangen der Kassette aufweist, wobei der Träger mit einem bewegbaren Glied (41, 44) für die Verriegelung (40) versehen ist, welcher in die Öffnung (20) der Kassette eindringbar und in Berührung mit der schrägen Fläche (21) bis an den Oberteil der letzteren aufwärts bewegbar ist, so dass die Kassette (10) unmittelbar gegen den Träger (30) herangebracht ist.

6. Vorrichtung nach Anspruch 5, dadurch gekennzeichnet, dass der Träger ein Führungselement (36) für das Zentrieren der Kassette aufweist, das in die Öffnung (20) der Kassette eindringbar ist.

7. Vorrichtung nach Anspruch 5 oder 6, dadurch gekennzeichnet, dass sie Rückstellmittel (50, 45, 42A) aufweist, so dass das Verriegelungsmittel in einer Position zurückgesetzt ist, in der es in Berührung mit der schrägen Fläche der Kassette steht.

8. Vorrichtung nach Anspruch 7, dadurch gekennzeichnet, dass sie Mittel wahlweiser Steuerung (55) zur Freigabe des Verriegelungsmittels von der schrägen Fläche entgegen der durch die Rückstellmittel ausgeübten Rückstellkraft aufweist.

9. Vorrichtung nach Anspruch 5 bis 8, dadurch gekennzeichnet, dass das Verriegelungsmittel aus einem verschwenkbar auf dem Träger angeordneten Element (41) mit einem Lappen (44), der so ausgebildet ist, dass er in Berührung mit der schrägen Fläche bei der Verschwenkung des Elements kommt.

10. Vorrichtung nach einem der Ansprüche 5 bis 9, dadurch gekennzeichnet, dass der Kassetten-Träger in der Schreibmaschine verschwenkbar (31) angeordnet ist.
